# FASCICULE DE BREVET EUROPEEN

(11) **EP 2 581 320 B1**
(45) Date de publication et mention de la délivrance du brevet: **16.09.2015**
(21) Numéro de dépôt: 12188041.3
(22) Date de dépôt: 10.10.2012
(51) Int. Cl.: B65D 19/34, B65D 19/38

(54) **Palette divisible**
Teilbare Palette
Divisible pallet

(30) Priorité: 10.10.2011 FR 1159130
(43) Date de publication de la demande: 17.04.2013
(73) Titulaire: DS Smith Packaging France, 68320 Kunheim (FR)
(72) Inventeur: Leuillier, Paul, 80110 Le Plessier Rozainvilliers (FR)
(74) Mandataire: Gevers France

(56) Documents cités:
- FR-A2- 2 260 503
- US-A- 3 434 434
- US-A- 3 993 191
- US-A- 6 076 475

## Description

Le domaine de l'invention est celui des palettes utilisées pour le transport ou la manutention de charges.

L'invention s'intéresse plus particulièrement aux palettes divisibles en au moins deux demi-palettes.

Une palette est constituée généralement d'un plateau pourvu sur sa face inférieure de traverses agencées pour supporter le plateau. Les traverses sont disposées de manière à permettre le passage de la fourche d'un engin de manutention entre le plateau et le sol. Les palettes sont couramment en bois ou en carton.

Plusieurs types de palettes en carton ont été proposés telles que celles obtenues par la machine et le procédé de fabrication décrits dans le document EP 0 750 568. Ces palettes ont un format standard et peuvent être utilisées pour le transport d'objets lourds et volumineux de toute nature.

Cependant, ces palettes sont inadaptées pour les déplacements en faible quantité de charges de faible volume ou de petites dimensions.

Il existe pour cela des palettes divisibles (par exemple US 6 076 475 et US 3 434 434) qui offrent une certaine flexibilité à l'usage en permettant de séparer un chargement initial sur une palette en deux palettes de plus petites dimensions et pouvant être dirigées dans des directions différentes. L'avantage est de ne pas avoir à décharger la palette initiale avant la destination finale des produits. La difficulté pour ce type de palette réside dans le lien entre les deux demi palettes qui doit pouvoir être rompu ou désolidarisé aisément sans avoir à procéder à des manipulations complexes voire dangereuses.

Le document EP 2 065 311 décrit une telle palette divisible à l'aide d'une bande d'arrachement prévue pour déchirer la plaque de carton formant le plateau de la palette.

L'intégration d'une bande d'arrachement dans le plateau de cette palette engendre néanmoins un temps et un coût de fabrication supplémentaires.

La Demanderesse a donc cherché à améliorer la situation en proposant une palette en carton divisible ne comprenant pas de bande d'arrachement.

A cet effet, l'invention de la présente demande concerne tout d'abord une palette comportant un plateau en carton et des traverses formant supports, ledit plateau comprenant une première et une deuxième lignes de prédécoupe parallèles, chacune de la première et de la deuxième lignes comprenant des entailles distribuées le long de ladite ligne, les entailles de la deuxième ligne étant décalées par rapport à celles de la première ligne et leurs projections sur la première ligne étant en chevauchement avec les entailles de la première ligne, chacune des traverses comprenant une enveloppe en carton comportant des perforations placées dans la continuité des lignes de découpe du plateau pour permettre la division de la palette en deux demi-palettes.

L'invention permet ainsi d'obtenir aisément des palettes de petite taille à partir d'une palette de taille standard.

De manière remarquable, grâce au décalage des entailles de la première et de la deuxième lignes, la prédécoupe de la palette est suffisamment résistante à la rupture pendant les manipulations de ladite palette. La rigidité du plateau est ainsi assurée pendant les manipulations, notamment lors du transfert de la palette dans un engin de manutention. En outre, le chevauchement permet une découpe sans outil aisée de la palette par la suite.

Avantageusement, le plateau est en carton ondulé.

Selon une réalisation préférée, les entailles sont perpendiculaires aux ondulations du carton.

Cela permet une découpe soignée du plateau à la main, les extrémités des entailles de la première ligne étant reliées aux extrémités des entailles de la deuxième ligne par les ondulations du carton, perpendiculaires aux entailles.

De préférence, le carton ondulé est un carton double-double.

Selon une réalisation, les perforations sont différentes des entailles des lignes de prédécoupe du plateau.

L'invention concerne également un procédé de fabrication d'une palette, comprenant les étapes de :
- réalisation d'une première et d'une deuxième lignes de prédécoupe parallèles dans un plateau en carton à l'aide d'au moins un couteau en formant des entailles distribuées le long de chacune des lignes, les entailles de la deuxième ligne étant décalées par rapport à celles de la première ligne et leurs projections sur la première ligne étant en chevauchement avec les entailles de la première ligne ;
- réalisation d'enveloppes de traverses à partir de plaques de carton pliées ;
- réalisation de perforations dans les enveloppes de sorte que les perforations dans les enveloppes soient placées dans la continuité des lignes de prédécoupe du plateau;
- formation de traverses par insertion de renforts dans les enveloppes ; et
- fixation des traverses au plateau.

Des modes de réalisation de l'invention vont maintenant être décrits de façon plus précise mais non limitative en regard des dessins annexés sur lesquels :
- la figure 1 est une vue schématique d'une palette selon l'invention, dans laquelle les deux demi-palettes sont solidaires l'une avec l'autre ;
- la figure 2 est une vue de dessus de plateau de la palette de la figure 1 ;
- la figure 3 est une vue schématique de la palette de la figure 1 après découpe ; et
- la figure 4 est un organigramme illustrant les étapes du procédé de fabrication de la palette de la figure 1.

Telle que présentée sur la figure 1, la palette 2 conforme à l'invention comprend un plateau 4 rectangulaire en carton ondulé, ici de type double-double. Le plateau 4 repose sur des traverses 6 comprenant des enveloppes 8 et des renforts 10. Les enveloppes 8 sont formées à partir de plaques de carton ondulé pliées et les renforts 10 sont, par exemple, des mandrins cylindrique en plastique. Les perforations 26, 28 dans les enveloppes 8 ne sont pas montrées dans la figure 1.

Les traverses 6 sont disposées à la surface inférieure du plateau 4 de manière à ce qu'une fourche puisse être glissée sous le plateau 4 afin de pouvoir déplacer la palette 2.

La palette 2 est apte à être séparée en deux demi-palettes 12, 14 grâce à une découpe du plateau 4 le long d'un motif de prédécoupe constitué de deux lignes de prédécoupe parallèles 16, 18.

Les lignes de prédécoupe 16, 18 apparaissent plus en détail sur la figure 2 représentant le plateau 4 en vue de dessus.

La première ligne 16 comprend une pluralité d'entailles 20 distribuées le long de ladite ligne 16. La largeur d'une entaille et l'espacement entre deux entailles adjacentes sont ici uniformes et respectivement égaux à L et e, L étant de préférence supérieur à e.

De préférence, la distance L est choisie en fonction du type de carton, notamment de ses cannelures et du grammage de papier.

De la même manière, la deuxième ligne 18 comprend une pluralité d'entailles 22 distribuées le long de ladite ligne 18. La largeur d'une entaille et l'espacement entre deux entailles adjacentes sont ici uniformes. Ils sont de préférence égaux à ceux de la première ligne 16. La largeur de chaque entaille 22 est ainsi égale à L et l'espacement entre deux entailles adjacentes est égal à e.

Selon l'invention, les entailles 22 de la deuxième ligne 18 sont décalées par rapport aux entailles 20 de la première ligne 16 d'une distance d inférieure à la largeur L. En outre, les projections des entailles 22 sur la première ligne 16 chevauchent les entailles 20.

De manière remarquable, cette répartition des entailles garantit une résistance du plateau 4 lors des opérations de manutention de la palette 2 et une découpe ultérieure aisée. Plus particulièrement, lorsqu'un utilisateur procède à la découpe du plateau 4, la découpe est aisée et nette, même à mains nues sans utiliser d'outil de découpe particulier.

Cet effet est amélioré grâce à la disposition relative préférée des entailles par rapport aux ondulations 24 du carton du plateau 4. En effet, lorsque les ondulations 24 sont perpendiculaires aux entailles 20, 22 (figure 2), la découpe est encore plus aisée et son résultat est plus propre.

La figure 3 montre la palette 2 après sa découpe et sa séparation en deux demi-palettes 12, 14.

Ainsi que cela apparaît sur cette figure 3, afin de permettre la division de la palette 2, les enveloppes 8 des traverses 6 sont munies de perforations 26, 28 régulièrement réparties sur les périmètres des enveloppes 8 dans les plans orthogonaux aux plateau 4 passant respectivement par les lignes de découpe 16, 18 du plateau 4. La disposition relative des découpes sur la figure 3 n'est pas rigoureusement exacte.

A titre d'exemple, la palette 2 est de longueur 600 mm et de largeur 400 mm et les deux demi-palettes 12, 14 ont une longueur égale à 400 mm et une largeur égale à 300 mm. Des palettes en carton de cette dimension sont utiles dans de nombreuses applications notamment dans le domaine de la publicité sur le lieu de vente PLV.

Les étapes du procédé de fabrication de la palette 2 sont détaillées dans la suite de la description en référence à l'organigramme de la figure 4.

Lors d'une étape 40, deux plaques de carton ondulé avec une double cannelure sont découpées sous la forme d'un rectangle de dimensions prédéterminées pour former le plateau 4 en carton ondulé double-double.

A l'étape 42, les première et deuxième lignes de prédécoupe 16, 18 sont réalisées dans le plateau 4 à l'endroit souhaité de séparation de la plaquette 2, c'est-à-dire selon les dimensions souhaitées des demi-plaquettes 12, 14. Pour cela, au moins un couteau est utilisé pour réaliser les entailles 20, 22.

A l'étape 44, deux plaques de carton sont découpées et pliées sous forme parallélépipédique pour former les enveloppes 8 des traverses 6.

Les perforations 26, 28 sont ensuite réalisées à l'étape 46 dans les enveloppes 8 à l'aide d'une pince perforatrice, par exemple.

A l'étape 48, les renforts 10 sont insérés dans les enveloppes 8 pour former les traverses 6. De préférence, plusieurs renforts 10 sont régulièrement répartis dans chaque enveloppe 8.

A l'étape 50, les traverses 6 sont fixées en dessous du plateau 4 pour lui servir de supports.

Bien entendu, d'autres modes de réalisation sont envisageables.

Ainsi, la palette 2 peut être fabriquée de manière conventionnelle à l'aide d'une machine de l'état de la technique mettant en oeuvre les étapes 40, 44, 48 et 50 du procédé. Les étapes 42, 46 de réalisation des lignes de prédécoupe et des perforations sont alors réalisées ensuite directement sur la palette 2.

En outre, les perforations 26, 28 des enveloppes des traverses peuvent être remplacées par des lignes de découpe identiques ou différentes des lignes de découpe du plateau 4.

Par ailleurs, la palette 2 peut être séparée en un nombre de « demi-palettes » supérieur à 2 selon les dimensions souhaitées des « demi-palettes »

## Revendications

1. Palette (2) comportant un plateau (4) en carton comprenant des lignes de prédécoupe et des traverses (6) formant supports, **caractérisée par le fait que** ledit plateau (4) comprend une première (16) et une deuxième (18) lignes de prédécoupe parallèles, chacune de la première (16) et de la deuxième (18) lignes comprend des entailles (20, 22) distribuées le long de ladite ligne (16, 18), les entailles (22) de la deuxième ligne (18) étant décalées par rapport à celles de la première ligne (16) et leurs projections sur la première ligne (16) étant en chevauchement avec les entailles (20) de la première ligne (16), chacune des traverses (6) comprenant une enveloppe (8) en carton comportant des perforations (26, 28) placées dans la continuité des lignes (16, 18) de découpe du plateau (4) pour permettre la division de la palette (2) en deux demi-palettes (12, 14).

2. Palette (2) selon la revendication 1, dans laquelle le plateau (4) est en carton ondulé.

3. Palette (2) selon la revendication 2, dans laquelle les entailles (20, 22) sont perpendiculaires aux ondulations (24) du carton.

4. Palette (2) selon la revendication 2 ou 3, dans laquelle le carton ondulé est un carton double-double.

5. Procédé de fabrication d'une palette (2), comprenant les étapes de :
- réalisation d'une première (16) et d'une deuxième (18) lignes de prédécoupe parallèles dans un plateau (4) en carton à l'aide d'au moins un couteau en formant des entailles (20, 22) distribuées le long de chacune des lignes (16,18), les entailles (22) de la deuxième ligne (18) étant décalées par rapport à celles de la première ligne (16) et leurs projections sur la première ligne (16) étant en chevauchement avec les entailles (20) de la première ligne (16) ;
- réalisation d'enveloppes (8) de traverses à partir de plaques de carton pliées ;
- réalisation de perforations (26,28) dans les enveloppes (8), de sorte que les perforations (26, 28) dans les enveloppes soient placées dans la continuité des lignes (16, 18) de prédécoupe du plateau (4);
- formation de traverses (6) par insertion de renforts (10) dans les enveloppes (8); et
- fixation des traverses (6) au plateau (4).

## Patentansprüche

1. Palette (2) mit einer Platte (4) aus Pappe, die vorgestanzte Linien aufweist, und Träger bildenden Querstreben (6), **dadurch gekennzeichnet, dass** die Platte (4) eine erste (16) und eine zweite (18) vorgestanzte Linie aufweist, die parallel sind, wobei jede der ersten (16) und der zweiten (18) Linie Einkerbungen (20, 22) aufweist, die entlang der Linie (16, 18) verteilt sind, wobei die Einkerbungen (22) der zweiten Linie (18) relativ zu denen der ersten Linie (16) versetzt sind und ihre Projektionen auf der ersten Linie (16) sich mit den Einkerbungen (20) der ersten Linie (16) überlappen, wobei jede der Querstreben (6) eine Umhüllung (8) aus Pappe aufweist, die Perforationen (26, 28) aufweist, die in der Fortsetzung der Schnittlinien (16, 18) der Platte (4) platziert sind, um die Teilung der Palette (2) in zwei Halb-Paletten (12, 14) zu ermöglichen.

2. Palette (2) nach Anspruch 1, wobei die Platte (4) aus Wellpappe ist.

3. Palette (2) nach Anspruch 2, wobei die Einkerbungen (20, 22) lotrecht zu den Wellen (24) der Pappe sind.

4. Palette (2) nach Anspruch 2 oder 3, wobei die Wellpappe eine Doppelwellpappe ist.

5. Verfahren zum Herstellen einer Palette (2), das die folgenden Schritte umfasst:
- Realisieren einer ersten (16) und einer zweiten (18) vorgestanzten Linie, die parallel sind, in einer Platte (4) aus Pappe mit Hilfe wenigstens eines Messers, indem Einkerbungen (20, 22) gebildet werden, die entlang jeder der Linien (16, 18) verteilt sind, wobei die Einkerbungen (22) der zweiten Linie (18) relativ zu denen der ersten Linie (16) versetzt sind und wobei ihre Projektionen auf der ersten Linie (16) sich mit den Einkerbungen (20) der ersten Linie (16) überlappen;
- Realisieren von Umhüllungen (8) der Querstreben aus gefalteten Papptafeln;
- Realisieren von Perforationen (26, 28) in den Umhüllungen (8), so dass die Perforationen (26, 28) in der Fortsetzung der vorgestanzten Linien (16, 18) der Platte (4) platziert sind;
- Bilden von Querstreben (6) durch Einsetzen von Verstärkungen (10) in die Umhüllungen (8); und
- Befestigen der Querstreben (6) an der Platte (4).

## Claims

1. Pallet (2) comprising a cardboard sheet (4) having perforation lines and crosspieces (6) forming supports, **characterised in that** said sheet (4) comprises a first perforation line (16) and a second perforation line (18), which are in parallel, each of said first (16) and second (18) lines comprises notches which are distributed along said line (16, 18), the notches (22) in the second line (18) being offset relative to those in the first line (16), and the projections thereof over the first line (16) overlapping the notches (20) in the first line (16), each of the crosspieces (6) comprising a cardboard casing (8) having perforations (26, 28) which are positioned so as to follow on from the perforation lines (16, 18) in the sheet (4) in order to allow the pallet (2) to be divided into two half-pallets (12, 14).

2. Pallet (2) according to claim 1, wherein the sheet (4) is made of corrugated cardboard.

3. Pallet (2) according to claim 2, wherein the notches (20, 22) are perpendicular to the corrugations (24) in the cardboard.

4. Pallet (2) according to either claim 2 or claim 3, wherein the corrugated cardboard is a double-wall cardboard.

5. Method for producing a pallet (2), comprising the steps of:
- producing a first perforation line (16) and a second perforation line (18), which are in parallel, in a cardboard sheet (4) by means of at least one knife by forming notches (20, 22) which are distributed along each of the lines (16, 18), the notches (22) in the second line (18) being offset relative to those in the first line (16), and the projections thereof over the first line (16) overlapping the notches (20) in the first line (16);
- producing crosspiece casings (8) from folded cardboard panels;
- producing perforations (26, 28) in the casings (8) in such a way that the perforations (26, 28) in the casings are positioned so as to follow on from the perforation lines (16, 18) in the sheet (4);
- forming crosspieces (6) by inserting reinforcements (10) in the casings (8); and
- fixing crosspieces (6) to the sheet (4).
